# EUROPÄISCHE PATENTSCHRIFT

(11) **EP 3 953 510 B1**
(45) Veröffentlichungstag und Bekanntmachung des Hinweises auf die Patenterteilung: **02.08.2023**
(21) Anmeldenummer: 20722471.8
(22) Anmeldetag: 07.04.2020
(51) Int. Cl.: D03D 5/00, D03D 47/40, D03D 35/00, D03J 1/08

(54) **VERFAHREN ZUM HERSTELLEN VON KALTGESCHNITTENEN GEWEBEBAHNEN**
METHOD FOR PRODUCING COLD-CUT TISSUE WEBS
PROCÉDÉ DE FABRICATION DE BANDES DE TISSUS COUPÉES À FROID

(30) Priorität: 10.04.2019 EP 19168492
(43) Veröffentlichungstag der Anmeldung: 16.02.2022
(73) Patentinhaber: Textilma AG, 6362 Stansstad (CH)
(72) Erfinder: REIMANN, Robert, 4333 Münchwilen (CH); ENGESSER, Bernhard, 9203 Niederwil (CH)
(74) Vertreter: Schmauder & Partner AG Patent- & Markenanwälte VSP
(86) Internationale Anmeldenummer: PCT/EP2020/059944
(87) Internationale Veröffentlichungsnummer: WO 2020/208047

(56) Entgegenhaltungen:
- WO-A1-2007/030954
- CH-A- 358 760
- US-A- 572 674

## Beschreibung

### Technisches Gebiet

Die Erfindung betrifft ein Verfahren zum Herstellen von kaltgeschnittenen Gewebebahnen.

### Stand der Technik

Zum Herstellen von relativ schmalen Gewebebahnen, insbesondere von Gewebebahnen, die nebeneinander liegende Etikettenbahnen darstellen, ist es bekannt und üblich, zunächst ein breiteres Gewebe herzustellen und dieses hernach in einzelne, eben schmalere Gewebebahnen zu schneiden. Dabei können dann für das Weben des breiteren Gewebes effektiv Webmaschinen mit einem Schussfadeneintrag mittels eines Greifers oder mittels pneumatischem Schussfadeneintrag, aber grundsätzlich auch Nadelwebmaschinen eingesetzt werden.

Um ein Ausfransen der Schneidekante, beispielsweise beim einfachen kalten Schneiden, wie sie beispielsweise bereits in der WO 2007/030 954 A1 vorgeschlagen wird, zu vermeiden, erfolgt das Schneiden der einzelnen Gewebebahnen dabei gemäss dem Stand der Technik - wie häufig vorgeschlagen - durch ein Schmelzen des Gewebematerials. Dabei verschmelzen die Schuss- und Kettfäden miteinander und es kann so ein Ausfransen der Scheidekante verhindert werden. Als Schneideelemente werden gemäss dem Stand der Technik üblicherweise Widerstandsdrähte bzw. Heizdrähte verwendet, teilweise auch heisse Messer. Auch das Schneiden mit Ultraschall, was letztendlich den Aufschmelzvorgang beim Schneiden bewirkt, ist bekannt. Als Stand der Technik wird diesbezüglich auf die DE 2 132 853 A hingewiesen. Eine solche heiss geschnittene Kante wird auch in der CH 358 760 A vorgeschlagen, wobei dort an Stelle eines der Kettfäden ein Metalldraht eingewoben wird, der dann beim Schneiden der Gewebebahnen mittels elektrischem Strom erhitzt wird, wodurch die Schussfäden an dieser Stelle durchgeschmolzen werden. Wesentlich erscheint bei dieser Ausführungsform der CH 358 760 A, dass die Schussfäden an den abgeschnittenen Enden zusammengeschmolzen werden, wodurch ein grundsätzlich haltbarer Saum, aber eben mit einer zusammengeschmolzenen Kante erzeugt wird mit den oben beschriebenen, durch die Erfindung zu vermeidenden Nachteilen.

Allerdings hat dieses Verfahren den Nachteil, dass wegen des aufgeschmolzenen Gewebematerials eine harte und raue Gewebekante entsteht, die insbesondere bei Kleidungstextilien, beispielsweise bei eingenähten Etiketten, unangenehm beim Tragen der Kleidung ist.

Im Stand der Technik sind durchaus Massnahmen bekannt, mit denen versucht wurde, die Aufrauhung der Gewebekante zu minimieren oder sie nachträglich zu beseitigen. In der DE 2 315 333 A wird vorgeschlagen, dass das Schmelzschneideelement federnd angeordnet wird und abhängig von der auf das Gewebe übertragenen Kraft seine Lage ändert. Die elektrische Heizung des Schneidelements wird dann abhängig von dieser Lage gesteuert bzw. minimiert. In der DE 195 10818 C1 wird eine Temperaturregelung des Heizdrahtes mittels Temperatursensor und Komparator vorgeschlagen, um so die Heizleistung zu minimieren und eine möglichst schonende Schnittkante zu erzeugen. Es wurde auch vorgeschlagen, die aufgeschmolzene Schneidekante unmittelbar nach dem Schneidevorgang durch Druckglieder zu glätten. Der Druck soll dabei mittels Federkraft oder durch Gewebeumlenkung aufgebracht werden. Hierbei wird auf die WO 097/13023 A1, WO 098/18995 A1 bzw. WO 2004/070103 A1 verwiesen. Auch schon vorgeschlagen wurde, beispielsweise in der DE 3 919 218 A, die aufgeschmolzene Gewebekante durch nachfolgende Faltung der geschnittenen Kante quasi einzupacken. Die vorstehend genannten Verfahren haben aber allesamt den Nachteil, dass für die Glättung der Gewebekante, soweit si denn gelingt, mit einer Verdickung in Kauf genommen werden muss. Auch die bekannten Schneidverfahren mittels Ultraschall sind letztendlich Heissschneideverfahren mit den oben beschrieben Nachteilen.

Weiterhin ist das vorstehend beschriebene Heissscheiden auf solche Gewebematerialien beschränkt, bei denen sowohl Kette wie auch Schuss aus thermoplastischen, eben heissschneidbaren Fäden besteht. Dies ist aber selbstverständlich nicht in allen Anwendungsfällen gegeben, sodass alle die vorstehend beschriebenen Heissschneideverfahren nur restriktiv einsetzbar sind.

In der älteren Druckschrift US 572 674 A aus dem Jahr 1896 wird zunächst einmal ein Kaltschneiden von Gewebebahnen vorgeschlagen, was sich wohl bereits aus den damaligen Möglichkeiten von Gewebematerialien ergibt. Dort wird zur Sicherung der Schneidekanten vorgeschlagen, zusätzliche Kantensicherungsfäden parallel zu den Schussfäden von der Schneidkante her ins Gewebe einzuschieben, ohne sie in irgendeiner Weise im Gewebe zu verankern. Durch die fehlende Verankerung können sie unter mechanischer Belastung, beispielsweise beim Waschen, aber auch bei den anderen üblichen Belastungen der Gewebekante, wieder aus der Kante herausrutschen. Mit den in der Druckschrift US 572 674 A vorgeschlagenen Massnahmen ist es nicht möglich, mittels der eingeschobenen Kantensicherungsfäden eine Schneidgasse zu bilden, wodurch auch nicht die erstrebte weiche Kante gebildet werden kann.

### Darstellung der Erfindung

Aufgabe der Erfindung ist es, ein Herstellverfahren von Gewebebahnen vorzuschlagen, bei dem auf das Heissschneiden wegen der vorstehend ausgeführten Nachteile und Restriktionen verzichtet werden kann, bei dem aber die Schneidekante dennoch - anders als in der US 572 674 A - weich und sicher gegen ein Ausfransen ist

Die Aufgabe wird dabei durch ein Herstellverfahren gemäss Anspruch 1 gelöst. Dabei haben die Massnahmen der Erfindung zunächst einmal zur Folge, dass durch das Anbinden der Zickzackfäden im Gewebe durch Einbinden der Eckpunkte des Zickzackmusters in das Gewebe, wobei mittels dieses Anbindens ein späteres Ausfransen von vornherein verhindert wird und dass in einen weiteren Schritt erst die Gewebebahnen mit einem kalten Messer oder einem gleichwirkenden Werkzeug geschnitten werden. Beim Kaltschneiden werden die Fäden der Gewebebahnen weder an- noch durchgeschmolzen. Dies ist eine essentielle Eigenschaft des Kaltschneidens im Sinne der vorliegenden Erfindung.

Die Massnahmen der Erfindung werden dadurch erheblich verbessert, dass durch das Kaltschneiden oder nach dem Kaltschneiden Schussfadenschwänze ausgebildet werden. Die Länge der Schussfadenschwänze an der Gewebekante ist dabei abhängig vom Abstand der beiden benachbarten Zickzackstrukturen, also von der Anzahl der lose zwischen der Zickzackstruktur und der Schneidekante liegenden Kettfäden. Durch die vorstehend beschriebenen Schussfadenschwänze wird eine samtartige weiche Kante erreicht.

In einer ersten Ausgestaltung der vorliegenden Erfindung werden die Kettfäden, die nach dem Schneiden lose zwischen der Zickzackstruktur der Legefäden bzw. Effektfäden und der Schneidekante im Gewebe liegen, anschliessend einfach abgezogen und dadurch werden die Schussfadenschwänze ausgebildet.

In einer ersten alternativen Ausgestaltung werden die Kettfäden, die sich zwischen den schneidseitigen Legepunkten der genannten Legefäden und der Schneidkante befinden, bereits vor dem Schneidevorgang nach unten abgezogen und damit die Schussfadenschwänze ausgebildet, wobei diese Kettfäden beim Webvorgang ständig im Tieffach angeordnet sind und das Abziehen zwischen dem Webblatt und der Schneideinrichtung erfolgt.

In einer zweiten alternativen Ausgestaltung der vorliegenden Erfindung werden die Kettfäden, die sich zwischen den schneidseitigen Legepunkten der genannten Legefäden und der Schneidkante befinden, bereits vor dem Webfach nach oben oder nach unten abgezogen, also gar nicht erst eingewoben.

Besonders vorteilhaft im Sinne der vorliegenden Erfindung bei bestimmten Anwendungen ist es, die Legefäden unter so hoher Spannung einzulegen, dass die durch sie abgebundenen Kettfäden sich in Schussrichtung derart stark zusammenziehen, dass eine Schneidgasse entsteht und keine überzähligen Kettfäden abgezogen werden müssen, dennoch aber genügend lange Schussfadenschwänze ausgebildet werden.

Weitere vorteilhafte Ausgestaltungen der Webmaschine sind in den abhängigen Ansprüchen beschrieben.

Um zu verhindern, dass die Zickzackstruktur auf Seite der Gewebekante ausfranst oder beim Schneiden aufgeschnitten wird, ist es vorteilhaft, die Länge der Schussfadenschwänze nicht zu kurz zu halten. Vorteilhaft ist dabei eine Länge von zumindest 2 mal 3-4 Kettfäden.

Weiterhin kann es - bei der Verwendung von thermoplastischen Fäden als Schussfäden, als Kettfäden, auch als einzelne Kettfäden im Bereich der vorgesehenen Kanten der einzelnen Gewebebahnen, und/oder als die zickzackförmig gelegten Effektfäden - vorteilhaft sein, das Gewebe vor dem Kaltschneiden anzuschmelzen und dadurch mechanisch zu fixieren. Vorteilhaft kann auch ein Verschmelzen der Zickzackfäden mit den Schussfäden an der Gewebeunterseite mittels eines Heizelementes sein. Es sollte für diese Anwendung darauf hingewiesen werden, dass für diese - in bestimmten Anwendungsfällen vorteilhafte - Variante des Verfahrens keineswegs alle Fadenelemente aufschmelzbar sein müssen, insbesondere nicht die Kettfäden oder alle Kettfäden. Weiterhin sollte darauf hingewiesen werden, dass bei diesen vorteilhaften Ausgestaltungen - im Gegensatz zu den Verfahren mittels Heissschneidens - die thermoplastischen Fäden lediglich angeschmolzen, nicht aber durchgeschmolzen werden. Keinesfalls werden die Fäden dabei aber beim Schneiden angeschmolzen oder gar durchgeschmolzen.

Vorteilhaft kann auch als zusätzliche Massnahme für ein noch sichereres Verhindern eines Ausfransen der Gewebekante sein, einen Textilfaden mit Heissklebebeschichtung in der Kette, im Schuss und/oder als Effektfaden zuzuführen und mittels eines Heizelementes die Zickzackstruktur typischerweise bei Temperaturen unterhalb des Schmelzpunktes der in der Gewebestruktur verwendeten Fäden heiss anzukleben.

Ganz besonders vorteilshaft ist aber eine Variante des erfindungsgemässen Verfahrens, bei dem neben dem Zickzackfaden ein weiterer Legefaden eingebracht wird, der mit dem Zickzackfaden so verbunden wird, dass er ein Ausfransen des Zickzackfadens verhindert. Dieser zusätzliche Legefaden liegt praktisch in Kettfadenrichtung und kann - selbst bei relativ kurzen Schussfadenschwänzen - verhindern, dass der Zickzackfaden aus den Schussfadenschwänzen herausgelöst wird. Selbstverständlich ist es möglich, diese besonders vorteilhafte Ausgestaltung der Erfindung mit den vorstehenden Massnahmen des Anklebens oder Anschmelzens zu verbinden. Es hat sich aber herausgestellt, dass diese Massnahme alleine bereits ein wirkungsvolles Mittel gegen das Ausfransen darstellt.

Es sollte hier betont werden, dass selbstverständlich auch der zusätzliche Legefaden thermisch anschmelzbar oder mit einer Heissklebeschicht versehen sein kann und dann die oben genannte thermische Fixierung zusätzlich vorgenommen wird, wobei die Schussfäden, die zickzackförmige Legefäden und/oder einzelne oder mehrere Kettfäden ebenfalls anschmelzbar oder mit einer Heissklebeschicht verbunden sein können.

Die vorbenannten, sowie die beanspruchten und in den nachfolgenden Ausführungsbeispielen beschriebenen, erfindungsgemäss zu verwendenden Elemente unterliegen in ihrer Grösse, Formgestaltung, Materialverwendung und ihrer technischen Konzeption keinen besonderen Ausnahmebedingungen, so dass die in dem jeweiligen Anwendungsgebiet bekannten Auswahlkriterien uneingeschränkt Anwendung finden können.

### Kurze Beschreibung der Zeichnungen

Ausführungsbeispiele der Webmaschine werden nachfolgend anhand der Zeichnungen näher beschrieben, dabei zeigen:
- Figur 1: den Webvorgang mit dem Eintrag des Schussfadens und den Zickzackfäden in der ersten Position
- Figur 2: den Webvorgang mit dem Eintrag des Schussfadens und den Zickzackfäden in der zweiten Position;
- Figur 3: den Schneidevorgang mit dem Abziehen der losen Kettfäden;
- Figur 4: den Schneidvorgang bei einer ersten alternativen Ausführungsform, bei der die Kettfäden zwischen der Schneidvorrichtung und der Gewebekante während des gesamten Webvorganges im Tieffach verbleiben und - unabhängig vom Schneidvorgang nach unten abgezogen werden;
- Figur 5: den Schneidvorgang bei einer zweiten alternativen Ausführungsform, bei der die Kettfäden zwischen der Schneidvorrichtung und der Gewebekante bereits vor dem Webblatt nach oben abgezogen werden;
- Figur 6: die Situation des Zickzackfadens, der durch die Schussfadenschwänze bereits gehalten wird
- Figur 7: die Situation des Zickzackfadens, der durch einen zusätzlichen Legefaden unabhängig von den Schussfadenschwänzen fixiert ist und
- Figur 8: eine Ausführungsform, bei der die Legefäden unter hoher Spannung eingelegt sind.

### Wege zur Ausführung der Erfindung

In den Figuren 1 bis 5 ist eine erste, einfache Ausgestaltung der Erfindung dargestellt. Dabei wird - wie in Figur 1 dargestellte - mittels eines Schussfadenführers 40 , der Schussfaden 24 Schuss um Schuss in das jeweils geöffnete Kettfadenfach 28 einträgt, wobei im Ausführungsbeispiel der Schussfadenführer 40 - in Figur 1 nicht dargestellt - an einen Übergabegreifer übergibt und so - mittels dem Anschlagen durch das Webblatt 10 das Grundgewebe 20 herstellt. Erfindungsgemäss werden zickzackförmig Legefäden bzw. Effektfäden 30, 34 mittels einer Vielzahl von Zuführnadeln bzw. Stechern 34, 36 eingebracht. Dabei wird auf eine der bekannten Methoden bzw. Einrichtungen zurückgegriffen. Das Einbringen von solchen Lege- bzw. Effektfäden 30, 34 ist grundsätzlich schon in der CH 490541 A beschrieben. Speziell aber werden bei der Ausführung der Erfindung aber die Lege- bzw. Effektfäden 30, 32 dabei durch Zuführnadeln bzw. Stechern 32, 36 von oben in das Webfach bzw. Kettfadenfach 28 derart eingebracht, dass sie vom Schusseintragselement 40 überstochen und dadurch ins Gewebe 20 eingebunden werden. Durch dieses Anbinden der Zickzackfäden im Gewebe durch Einbinden der Eckpunkte des Zickzackmusters in das Gewebe wird ein späteres Ausfransen von vornherein verhindert. Die Zuführnadeln 32, 36 sind dabei zwischen dem Blattanschlag und dem Webblatt 10 angeordnet. Das Webblatt 10 ist wie üblich oben geschlossen. Alternativ kann die Zickzacklegung auch wie in der WO 2011/095262 A1 durchgeführt werden, wobei die Zuführnadeln nicht zwischen dem Blattanschlag und dem Webblatt 10, sondern zwischen dem Webblatt 10 und der Fachbildeeinrichtung angeordnet sind und das Webblatt 10 nach oben offene Rietzähne aufweist. Die beiden hier gezeigten Zuführnadeln 32 und 36, die in der Gesamtvorrichtung nur einen illustrativen Ausschnitt bilden, werden im Ausführungsbeispiel zum Legen einer Zickzackanordnung - zusammen mit den hier nicht dargestellten weiteren Zuführnadel synchron in und gegen die Schusseintragsrichtung hin- und hergeführt, wie in den Figuren 2 und 3 dargestellt.

In Figur 3 ist zusätzlich das Schneidwerkzeug dargestellt. Mittels des Kaltschneidewerkzeugs 50, im vorliegenden Ausführungsbeispiel nämlich eines einfachen Schneidemessers, wird im Bereich des Warenabzugs das Webgut 20 in eine Vielzahl von Gewebebändern 22 geschnitten, wobei in Figur 3 nur die Schnittstelle zwischen zwei dieser Gewebebänder 22 dargestellt ist. Der Schnittvorgang wird im Ausführungsbeispiel mittig zwischen den beiden dem Schneidmesser 50 zugewandten Endpunkten der Zickzackanordnung durchgeführt. Im Ausführungsbeispiel werden dann die jeweils freigelegten vier Kettfäden 60 seitlich schräg abgezogen, so dass die verbleibenden Schussfadenbereiche - im Ausführungsbeispiel ca. 1 mm lange - Schussfadenschwänze 25 ausbilden, die einerseits bereits verhindern, dass die zusätzlichen Legefäden 30, 34 ausfransen, da sie in Spannung gehalten werden und die andererseits einen samtartigen Abschluss der jeweiligen Gewebebahnen 22 ausbilden.

In einer ersten alternativen Ausführungsform werden - wie in Figur 4 dargestellt - die überflüssigen Kettfäden zwischen der Schneidelinie und der Gewebekante 26 unabhängig von der Schneideeinrichtung 50 nach unten abgezogen und damit die Schussfadenschwänze 25 ausgebildet. Dies wird im vorliegenden Ausführungsbeispiel dadurch ermöglicht, dass diese Kettfäden im gesamten Webvorgang im Tieffach verbleiben und daher nie über die Schussfäden gelangen. Alle anderen Schritte des Verfahrens - insbesondere die Schritte, die die Legefäden betreffen -werden genauso wie im ersten Ausführungsbeispiel durchgeführt.

In einer zweiten alternativen Ausführungsform werden - wie in Figur 5 dargestellt - die überflüssigen Kettfäden zwischen der Schneidelinie und der Gewebekante 26 bereits vor dem Webblatt - ebenfalls unabhängig von der Schneideeinrichtung 50 - nach oben abgezogen, also überhaupt nicht eingebunden. Dadurch werden in diesem Ausführungsbeispiel die Schussfadenschwänze ausgebildet. Alle anderen Schritte des Verfahrens - insbesondere die Schritte, die die Legefäden betreffen - werden genauso wie im ersten Ausführungsbeispiel durchgeführt.

In einer bevorzugten Ausführungsform der vorliegenden Erfindung werden - wie in Figur 8 dargestellt -die Legefäden 30, 34 unter so hoher Spannung eingelegt, dass die durch sie abgebundenen Kettfäden sich in einem Bereich 80 in Schussrichtung derart zusammenziehen, dass eine Art Schneidgasse 82 entsteht und keine überzähligen Kettfäden abgezogen werden müssen. Die Schneidevorrichtung 50 ist dabei durch die entstandene Schneidegasse also so weit von den nächstliegenden Kettfäden entfernt, dass diese nicht beschädigt werden können. Auch in diesem Ausführungsbeispiel werden Schussfadenschwänze 25 eben durch das Zusammenziehen der Kettfäden gebildet.

In einer Ausgestaltung des erfinderischen Verfahrens werden wird zumindest für einen der verwendeten Fäden, also der Legefaden, der Schussfaden oder der Kettfaden ein thermisch fixierbarer Faden verwendet im Bereich der Gewebekante thermisch fixiert, indem er beispielsweise an seiner Oberfläche leicht angeschmolzen wird und dadurch mit den anderen Fäden mechanisch fixiert ist.

In einer erweiterten Ausgestaltung der Erfindung wird der Legefaden 30, 32 mit den Schussfäden an der Gewebeunterseite mittels eines Heizelementes verschmolzen. Dabei werden anschmelzbare Legefäden und Schussfäden und allenfalls Kettfäden, eingesetzt und durch Anschmelzen zu einer noch sichereren Gewebekante verbunden. Dabei soll betont werden, dass anders als bei Stand der Technik, bei dem mittels Heissschneiden getrennt wird. die Fäden selbst nicht beschädigt werden, sondern nur an ihrer Oberfläche, eben angeschmolzen werden. Damit ergeben sich - bei sorgfältiger Behandlung - auch nicht die beschriebenen Nachteile des Heissschneidens.

In einer erweiterten Ausgestaltung der Erfindung wird für zumindest einen der verwendeten Fäden ein solcher mit einer Heissklebebeschichtung verwendet und mittels eines Heizelementes wird die Zickzackstruktur bei Temperaturen unterhalb des Schmelzpunktes der Fäden - sofern schmelzbare Fäden verwendet werden, was in diesem Ausführungsbeispiel nicht notwendig ist - wird die Zickzackstruktur am Punkt der Gewebekante heiss verklebt.

In den Figuren 6 und 7 ist eine weitere Sicherung der Gewebekante 26 der Gewebebahnen 22, nämlich in Figur 6 ohne diese Sicherung und in Figur 7 mit dieser Sicherung dargestellt. Wie in Figur 6 gezeigt, ist die Gewebekante 26 soweit gesichert, wie der Legefaden 30, 34 an seiner der Schneidekante zugewandten Seite soweit unter Spannung ist, dass er nicht über den entsprechenden Schussfadenschwanz 25 herausgeht. Ohne zusätzliche Sicherungsmassnahmen, wie beispielsweise das vorstehend genannte Anschmelzen oder Heissklebens ist es bei einer unsorgfältigen Behandlung des Gewebebandes 22, insbesondere durch unsachgemässe Manipulation allerdings möglich, dass einzelne Enden des Zickzackfadens über den Schussfadenschwanz 25 gebracht werden und so die Gewebekante 26 beschädigt wird. Dies kann - zusätzlich zu den oben beschriebenen Massnahmen des Anschmelzens oder Heissklebens oder auch als alleinstehende Massnahme - durch einen weiteren Legefaden 70, der mit einer weiteren Zuführnadel eingebracht wird, vermieden werden. Dieser zusätzliche Legefaden 70 hat dabei in diesem Ausführungsbeispiel den Effekt, dass der jeweilige Zickzackfaden 30 oder 34 gegenüber dem Schussfaden 24 bzw. gegenüber dem Schussfadenschwanz 25 abgebunden und damit abgesichert wird. Der zusätzliche Legefaden 70 liegt dabei in Kettfadenrichtung praktisch zwischen dem letzten verbleibenden Kettfaden und dem ersten losen Kettfaden 60 und bildet damit den Abschluss der Gewebekante 26. Der zusätzliche Legefaden kann aber auch seinerseits eine Zickzackanordnung einnehmen und muss nicht unbedingt den Abschluss der Gewebekante bilden. Seine wesentliche Funktion ist hingegen, dass er die Bindungspunkte zwischen dem Legefaden 30, 34 und dem Schussfaden 24 zusätzlich sichert ("verknotet"), um ein Abrutschen des Zickzackfadens 30, 34 zu verhindern.

### Bezugszeichenliste

- 10: Webblatt
- 20: Gewebe
- 22: Gebewebahnen
- 24: Schussfaden
- 25: Schussfadenschwanz
- 26: Gewebekanten
- 28: Kettfadenfach
- 30: erster Legefaden
- 32: erste Zuführnadel
- 34: zweiter Legefaden
- 36: zweite Zuführnadel
- 40: Schussfadenführer
- 50: Kaltschneidewerkzeug
- 60: lose Kettfäden nach dem Schneidvorgang
- 70: zusätzlicher Legefaden zum Fixieren des Zickzackfadens
- 80: Bereich der zusammengezogenen bzw. verdichteten Kettfäden
- 82: Schneidgasse

## Patentansprüche

1. Verfahren zum Herstellen von einer Vielzahl von, nämlich zumindest zwei, Gewebebahnen mittels einer Webmaschine, wobei die Webmaschine zumindest eine Schussfadeneintragsvorrichtung (40), ein Webblatt (10) oder ein gleichwirkendes Mittel, eine Vielzahl von Legeeinrichtungen (32, 36) für zusätzliche Legefäden (30, 34) sowie zumindest eine Kaltschneidevorrichtung (50) zum Zerschneiden des Webgutes in Gewebebahnen umfasst, mit den Schritten
- Eintragen von Schussfäden (24) in das geöffnete Kettfadenfach,
- Legen von einer Vielzahl von Legefäden (30, 34) mittels einer Vielzahl von Zuführnadeln (32, 36),
- Kaltschneiden des Gewebes (20) in Abzugsrichtung in eine Vielzahl von Gewebebahnen (22), wobei durch das Kaltschneiden die Fäden der Gewebebahnen weder an- noch durchgeschmolzen werden,
**dadurch gekennzeichnet, dass**
die Legefäden (30, 34) zickzackförmig gelegt werden und durch die Zuführnadeln (32, 36) von oben in das Kettfadenfach (28) so eingebracht werden, dass sie von der Schusseintragsvorrichtung (40) überstochen und damit mittels der Schussfäden (24) in das Gewebe (20) eingebunden werden.

2. Verfahren nach Anspruch 1, **dadurch gekennzeichnet, dass** durch das Kaltschneiden oder nach dem Kaltschneiden Schussfadenschwänze (25) ausgebildet werden.

3. Verfahren nach Anspruch 2, **dadurch gekennzeichnet, dass** die Schussfadenschwänze (25) dadurch ausgebildet werden, dass in einen weiteren Schritt die eingewobenen Kettfäden (60), die sich zwischen den schneidseitigen Legepunkten der genannten Legefäden (32, 36) und der Schneidvorrichtung (50) befinden, abgezogen werden.

4. Verfahren nach Anspruch 2, **dadurch gekennzeichnet, dass** die Schussfadenschwänze (25) dadurch ausgebildet werden, dass die Kettfäden (60), die sich zwischen den schneidseitigen Legepunkten der genannten Legefäden (32, 36) und der Schneidkante befinden, beim Webvorgang ständig im Tieffach angeordnet sind und das Abziehen zwischen dem Webblatt (10) und der Schneideinrichtung (50) nach unten erfolgt.

5. Verfahren nach Anspruch 2, **dadurch gekennzeichnet, dass** die Schussfadenschwänze (25) dadurch ausgebildet werden, dass die Kettfäden (60), die sich zwischen den schneidseitigen Legepunkten der genannten Legefäden (32, 36) und der Schneidkante befinden bereits vor dem Webfach (10) nach oben oder nach unten abgezogen werden.

6. Verfahren nach Anspruch 2, **dadurch gekennzeichnet, dass** die Schussfadenschwänze (25) dadurch ausgebildet werden, dass die Legefäden (30, 34) unter so hoher Spannung eingelegt werden, dass die durch sie abgebundenen Kettfäden sich in Schussrichtung im einem Bereich (80) derart zusammenziehen, dass eine Schneidgasse (82) entsteht und keine überzähligen Kettfäden abgezogen werden müssen.

7. Verfahren nach einem der vorstehenden Ansprüche, **dadurch gekennzeichnet, dass** der Abstand zwischen den schneidseitigen Legepunkten der genannten Legefäden (30, 34) und der Schneidvorrichtung (50) zumindest 0.2 mm beträgt.

8. Verfahren nach einem der vorstehenden Ansprüche, **dadurch gekennzeichnet, dass** die kalt zu schneidenden Schussfäden nicht schmelzbar sind.

9. Verfahren nach einem der vorstehenden Ansprüche, **dadurch gekennzeichnet, dass** das Gewebe (20) im Bereich der Schneidestelle durch Erhitzen fixiert wird.

10. Verfahren nach einem der vorstehenden Ansprüche, **dadurch gekennzeichnet, dass** zumindest einer der Fäden, nämlich der Legefaden, der Schussfaden oder der am schneidseitigen Legepunkt befindliche Kettfaden thermisch anschmelzbar ist.

11. Verfahren nach einem der vorstehenden Ansprüche, **dadurch gekennzeichnet, dass** der Legefaden (30, 32) mit den Schussfäden (24), vorzugsweise an der Gewebeunterseite mittels eines Heizelementes verschmolzen wird.

12. Verfahren nach einem der vorstehenden Ansprüche 1 bis 8, **dadurch gekennzeichnet, dass** zumindest einer der Textilfäden mit Heissklebebeschichtung versehen ist und mittels eines Heizelementes die Zickzackstruktur, vorzugsweise bei Temperaturen unterhalb des Schmelzpunktes der in der Gewebestruktur verwendeten Fäden heiss verklebt wird.

13. Verfahren nach einem der vorstehenden Ansprüche, **dadurch gekennzeichnet, dass** neben dem zickzackförmig eingebrachten Legefaden (30, 34) an jeder Gewebekante (26) jeweils ein weiterer Legefaden (70) mittels einer weiteren Zuführnadel so eingebracht wird, dass er mit dem Zickzackfaden so verbunden wird, dass ein Ausfransen des Zickzackfadens verhindert wird.

14. Verfahren nach Anspruch 13, **dadurch gekennzeichnet, dass** vor dem Schneiden das Gewebe (20) im Bereich der Schneidestelle durch Erhitzen fixiert wird, wobei der zusätzliche Legefaden (70) thermisch anschmelzbar ist.

15. Verfahren nach einem der vorstehenden Ansprüche 13 oder 14, **dadurch gekennzeichnet, dass** der zusätzliche Legefaden (70) mit den Schussfäden (24) und/oder mit den Legefäden (30, 34), vorzugsweise an der Gewebeunterseite mittels eines Heizelementes verschmolzen wird.

16. Verfahren nach einem der vorstehenden Ansprüche 13 bis 15, **dadurch gekennzeichnet, dass** der zusätzliche Legefaden (70) mit Heissklebebeschichtung versehen ist und mittels eines Heizelementes die Zickzackstruktur, vorzugsweise bei Temperaturen unterhalb des Schmelzpunktes der in der Gewebestruktur verwendeten Fäden heiss verklebt wird.

## Claims

1. A method for producing a plurality of - namely, at least two - woven fabric strips by means of a weaving loom, wherein the weaving loom comprises at least a weft thread insertion device (40), a reed (10) or an equivalent means, a plurality of laying devices (32, 36) for additional cover threads (30, 34) and at least a cold cutting tool (50) for cutting of the woven material into woven fabric strips, comprising the steps of
inserting weft threads (24) into the open warp thread shed,
laying a plurality of cover threads (30, 34) by means of a plurality of feed needles (32, 36),
cold cutting of the woven fabric (20) in take-off direction into a plurality of woven fabric strips (22), whereby the cold cutting avoids partially or completely melting through the threads of the woven fabric strips,
**characterized in that**
the cover threads (30, 34) are laid in a zigzag manner and are introduced into the warp thread shed (28) from above through the feed needles (32, 36) in such manner that they are overstitched by the weft thread insertion device (40) and thereby are bound into the woven fabric (20) by means of the weft threads (24).

2. The method according to claim 1, **characterized in that** weft thread tails (25) are formed by the cold cutting step or after the cold cutting step.

3. The method according to claim 2, **characterized in that** the weft thread tails (25) are formed in such manner that in a further step the woven warp threads (60) that are located between the cutting-side laying points of said cover threads (32, 36) and the cutting device (50) are pulled off.

4. The method according to claim 2, **characterized in that** the weft thread tails (25) are formed in such manner that the warp threads (60) that are located between the cutting-side laying points of said cover threads (32, 36) and the cutting edge are permanently maintained in the low shed during the weaving process and the pulling off takes place downwards between the reed (10) and the cutting device (50).

5. The method according to claim 2, **characterized in that** the weft thread tails (25) are formed in such manner that the warp threads (60) that are located between the cutting-side laying points of said cover threads (32, 36) and the cutting edge are pulled off upwards or downwards already before the shed (10).

6. The method according to claim 2, **characterized in that** the weft thread tails (25) are formed in such manner that the cover threads (30, 34) are inserted under such high tension that the warp threads being bound by them are drawn together in weft direction in a region (80) whereby a cutting path (82) is formed and no excess warp threads need to be pulled off.

7. The method according to one of the preceding claims, **characterized in that** the distance between the cutting-side laying points of said cover threads (30, 34) and the cutting tool (50) is at least 0.2 mm.

8. The method according to one of the preceding claims, **characterized in that** the weft threads to be cut cold are not meltable.

9. The method according to one of the preceding claims, **characterized in that** the woven fabric (20) is fixed in the region of the cutting point by heating.

10. The method according to one of the preceding claims, **characterized in that** at least one of the threads, namely the cover thread or the weft thread or the warp thread located at the cutting-side laying point is thermally meltable.

11. The method according to one of the preceding claims, **characterized in that** the cover thread (30, 32) is fused with the weft threads (24), preferably on the underside of the woven fabric, by means of a heating element.

12. The method according to one of the preceding claims 1 to 8, **characterized in that** at least one of the textile threads is provided with a hot-melt adhesive coating and that the zigzag structure is hot-adhered by means of a heating element, preferably at temperatures below the melting point of the threads used in the fabric structure.

13. The method according to one of the preceding claims, **characterized in that** in addition to the cover thread (30, 34) introduced in zigzag manner, a further cover thread (70) is introduced at each fabric edge (26) by means of a further feed needle in such manner that it is connected to the zigzag thread whereby the zigzag thread is prevented from fraying.

14. The method according to claim 13, **characterized in that** prior to cutting, the woven fabric (20) is fixed in the region of the cutting point by heating, the additional cover thread (70) being thermally meltable.

15. The method according to one of the preceding claims 13 or 14, **characterized in that** the additional cover thread (70) is fused with the weft threads (24) and/or to the cover threads (30, 34), preferably on the underside of the woven fabric, by means of a heating element.

16. The method according to one of the preceding claims 13 to 15, **characterized in that** the additional cover thread (70) is provided with a hot-melt adhesive coating and the zigzag structure is hot-adhered by means of a heating element, preferably at temperatures below the melting point of the threads used in the fabric structure.

## Revendications

1. Procédé de fabrication de plusieurs, c'est-à-dire au moins deux bandes de tissu à l'aide d'un métier à tisser,
le métier à tisser ayant au moins un dispositif d'insertion de fil de trame (40), un peigne (10) ou un moyen analogue, plusieurs installations de jeté (32, 36) pour des fils de jeté (30, 40) supplémentaires ainsi qu'au moins un dispositif de coupe à froid (50) pour couper le produit tissé en bandes de tissu, comprenant les étapes consistant à :
- insérer des fils de trame (24) dans la foule ouverte,
- jeter plusieurs fils de jeté (30, 34) à l'aide de plusieurs aiguilles d'alimentation (32, 36),
- couper à froid le tissu (20) dans la direction d'extraction, en plusieurs bandes de tissu (22), la coupe à froid faisant ni fondre ni fusionner les fils des bandes de tissu,
procédé **caractérisé en ce que**
les fils de jeté (30, 34) sont mis en forme de zigzag et sont insérés par les aiguilles d'alimentation (32, 36) par le dessus dans la foule (28) de façon à être couvert par le dispositif d'insertion de fils trame (40) et être ainsi intégré par les fils de trame (24) dans le tissu (20).

2. Procédé selon la revendication 1,
**caractérisé en ce que**
on développe des queues de fils de trame (25) par la coupe à froid ou après la coupe à froid.

3. Procédé selon la revendication 2,
**caractérisé en ce que**
on forme les queues de fils de trame (25) **en ce que** dans une autre étape on extrait les fils de chaine (60), tissés, qui se trouvent entre les points de jeté, côté coupe desdits fils de jeté (32, 36) et le dispositif de coupe (50).

4. Procédé selon la revendication 2,
**caractérisé en ce que**
on forme les queues de fils de trame (25) en extrayant vers le bas entre le peigne (10) et le dispositif de coupe (50), les fils de chaîne (60) qui se trouvent entre les points de jeté, côté coupe desdits fils de jeté (32, 36) et l'arête de coupe, au cours de l'opération de tissage, et qui sont en permanence dans la foule d'en bas.

5. Procédé selon la revendication 2,
**caractérisé en ce que**
on forme les queues de fil de trame (25) en extrayant déjà en amont de la foule (10) vers le haut ou vers le bas, les fils de chaîne (60) qui se trouvent entre les points de jeté, côté coupe desdits fils de jeté (32, 36) et l'arête de coupe.

6. Procédé selon la revendication 2,
**caractérisé en ce que**
on forme les queues de fil de trame (25) en introduisant les fils de jeté (30, 34) avec une forte tension, de façon que les fils de chaîne liés se rétractent dans la direction de trame, dans une zone (80) de façon à former un chemin de coupe (82) et sans avoir à extraire des fils de chaîne en excédant.

7. Procédé selon l'une des revendications précédentes,
**caractérisé en ce que**
la distance entre les points de jeté, côté coupe desdits fils de jeté (30, 34) et le dispositif de coupe (50) est égale à au moins 0,2 mm.

8. Procédé selon l'une des revendications précédentes,
**caractérisé en ce que**
les fils de trame coupés à froid ne sont pas fusibles.

9. Procédé selon l'une des revendications précédentes,
**caractérisé en ce que**
on fixe le tissu (20) en chauffant dans la zone du point de coupe.

10. Procédé selon l'une des revendications précédentes,
**caractérisé en ce que**
au moins l'un des fils à savoir le fil de jeté, le fil de trame ou le fil de chaîne qui se trouve au point de jeté côté coupe, est thermofusible.

11. Procédé selon l'une des revendications précédentes,
**caractérisé en ce que**
le fil de jeté (30, 32) est fondu avec les fils de trame (24), de préférence, sur le dessous du tissu à l'aide d'un élément chauffant.

12. Procédé selon l'une des revendications 1 à 8,
**caractérisé en ce que**
au moins l'un des fils textiles est muni d'un revêtement adhérant à chaud et à l'aide d'un élément chauffant, on colle à chaud la structure en zigzag, de préférence à des températures inférieures au point de fusion des fils utilisés dans la structure de tissu.

13. Procédé selon l'une des revendications précédentes,
**caractérisé en ce que**
à côté des fils de jeté (30, 34) insérés en zigzag, sur chaque bord de tissu (26) on insère respectivement un autre fil de jeté (70) à l'aide d'une autre aiguille d'alimentation et on le relie au fil en zigzag de façon à éviter que le fil en zigzag ne frange.

14. Procédé selon la revendication 13,
**caractérisé en ce que**
avant de couper, on chauffe le tissu (20) dans la zone du point de coupe, l'autre fil de jeté (70) étant thermofusionné.

15. Procédé selon l'une des revendications précédentes 13 ou 14,
**caractérisé en ce que**
l'autre fil de jeté (70) est fondu avec les fils de trame (24) et/ou avec les fils de jeté (30, 34), de préférence sur le dessous du tissu, à l'aide d'un élément chauffant.

16. Procédé selon l'une des revendications précédentes 13 à 15,
**caractérisé en ce que**
l'autre fil de jeté (70) est muni d'un revêtement thermoadhésif et à l'aide d'un élément chauffant on colle la structure en zigzag, de préférence, à des températures inférieures au point de fusion des fils de la structure de tissu.
